# FASCICULE DE BREVET EUROPEEN

(11) **EP 0 637 473 B1**
(45) Date de publication et mention de la délivrance du brevet: **25.03.1998**
(21) Numéro de dépôt: 94401404.2
(22) Date de dépôt: 22.06.1994
(51) Int. Cl.: B21D 39/04

(54) **Dispositif de sertissage d'une bague métallique sur un corps cylindrique et utilisation pour la fixation d'un conduit souple pour moteur de véhicule automobile**
Werkzeug zum Aufpressen eines metallischen Rings auf einen zylindrischen Körper und Anwendung zum Fixieren auf einem elastischen Fahrzeugmotorrohr
Device for crimping a metallic ring to a cilindrical body and its use for fixing a flexible conduit for an automobile vehicle engine

(30) Priorité: 09.07.1993 FR 9308516
(43) Date de publication de la demande: 08.02.1995
(73) Titulaire: AUTOMOBILES PEUGEOT, 75116 Paris (FR); AUTOMOBILES CITROEN, 92200 Neuilly-sur-Seine (FR)
(72) Inventeur: Bloret, Jean-Pierre, F-35700 Rennes (FR); Bertholom, Jean-Yves, F-35310 Mordelles (FR)
(74) Mandataire: Bouget, Lucien

(56) Documents cités:
- EP-A- 0 201 216
- GB-A- 2 033 281
- GB-A- 2 059 840
- US-A- 3 335 594
- US-A- 3 851 514
- US-A- 4 862 725

## Description

L'invention concerne un dispositif de sertissage d'une bague métallique sur un corps cylindrique, adaptable à des pièces de diamètre variable et dont le fonctionnement est parfaitement contrôlé.

Diverses industries, en particulier l'industrie automobile utilisent des dispositifs de sertissage de bagues métalliques sur un corps cylindrique et en particulier sur un conduit de raccordement souple tel qu'un conduit en caoutchouc ou en matière plastique du circuit de refroidissement d'un moteur de véhicule automobile. La fixation par sertissage de pièces annulaires métalliques sur un conduit de raccordement est utilisée par exemple pour réaliser une jonction étanche entre le conduit souple et un embout tubulaire rigide qui peut être par exemple solidaire du radiateur du véhicule automobile.

De tels dispositifs de jonction peuvent être utilisés également pour raccorder les conduits du dispositif de chauffage de l'habitacle du véhicule.

Dans la demande de brevet FR-A-2.704.296 publiée après la date de dépôt de la présente demande, on a proposé un tel dispositif de jonction étanche entre un conduit souple et un embout tubulaire rigide et une installation de montage de ce dispositif. Le dispositif de Jonction comporte une bague externe et une bague interne entre lesquelles est sertie l'extrémité de raccordement du conduit souple, un joint d'étanchéité et une agrafe pour assurer la retenue de l'extrémité du conduit sur laquelle sont serties les bagues, sur l'embout rigide.

L'installation de montage du dispositif comprend en particulier une unité de sertissage comportant un bâti fixe, des mors de sertissage montés mobiles sur un support solidaire du bâti et un vérin de déplacement des mors, de manière qu'ils se rapprochent pour réaliser le sertissage. Les mors sont également déplacés en sens inverse pour assurer le desserrage des pièces qui viennent d'être serties, par l'intermédiaire de pièces de rappel élastique ou de ressorts.

Pour réaliser le sertissage de bagues sur des conduits souples de circuits hydrauliques pour haute-pression (50 à 200 bars), on utilise généralement des installations de sertissage proposées par les constructeurs de machines pour des usages variés et pour le sertissage de pièces dont la structure est très différente de celle des raccords de refroidissement pour véhicules automobiles, par exemple des tubes de caoutchouc comportant un gainage métallique interne.

Ces installations ne sont donc pas parfaitement adaptées au sertissage de conduits souples de faible diamètre tels que les conduits des circuits de refroidissement de véhicules automobiles. En particulier, ces machines n'assurent pas un réglage parfait de l'amplitude des déplacements des mors de serrage et un pilotage précis des efforts mis en jeu au cours du sertissage.

En outre, les installations de sertissage selon l'art antérieur ne permettent pas de réaliser très facilement et très rapidement des adaptations à des pièces de diamètres variables.

Dans le cas des applications dans le domaine de la construction automobile, il peut être nécessaire d'effectuer successivement le sertissage de séries de pièces dont les diamètres sont différents.

Il est alors souhaitable de disposer d'installations qui peuvent être rapidement modifiées et adaptées à un nouveau diamètre de pièce.

Dans le GB-A-2.059.840, on propose un dispositif de sertissage selon le préambule de la revendication 1 comprenant un corps de vérin fixe qui porte de manière amovible des moyens d'actionnement des mors, un support des mors étant monté de manière amovible sur la tige du vérin qui est mobile par rapport au corps de vérin. Ce dispositif, du fait que les mors et leur support sont fixés sur la tige de vérin mobile et du fait qu'il ne comporte pas de moyen de réglage précis des conditions du sertissage, ne permet pas de garantir un fonctionnement parfait, après un changement des mors de sertissage.

Le but de l'invention est donc de proposer un dispositif de sertissage d'une bague métallique sur un corps cylindrique, adaptable en diamètre, comprenant un bâti fixe, un bloc de sertissage comportant lui-même un support de mors, au moins deux mors montés mobiles sur le support en direction l'un de l'autre pour effectuer le sertissage et en sens inverse pour le desserrage des mors, le support constituant avec les mors un bloc de sertissage amovible et un vérin de déplacement des mors, pour réaliser le sertissage, par l'intermédiaire d'un moyen d'actionnement comportant une surface d'actionnement destinée à venir en prise avec une surface correspondante des mors pour leur déplacement dans une direction radiale du support, ce dispositif pouvant être facilement adapté à des bagues et corps cylindriques de diamètre variable et étant équipé de dispositif de réglage précis des conditions de sertissage.

Dans ce but, le dispositif de sertissage selon l'invention est caractérisé par le fait que le vérin de déplacement des mors comporte un corps de vérin de forme tubulaire mobile et un piston solidaire d'une tige de vérin fixée sur le bâti, le corps de vérin délimitant une chambre dans laquelle est engagé le piston et étant monté glissant sur le piston et sur la tige de vérin,
que le support des mors de sertissage de forme générale cylindrique est fixé sur le bâti de manière amovible dans l'alignement axial de la tige du vérin,
que le moyen d'actionnement des mors est fixé de manière amovible à une extrémité du corps de vérin pour le déplacement des mors dans la direction radiale du support, par déplacement du corps de vérin dans la direction axiale, et que le dispositif de sertissage comporte de plus un capteur d'efforts intercalé, dans un espace de direction axiale, entre le bloc de sertissage et la tige de vérin et un capteur de déplacement fixé sur le bâti fixe comportant un élément palpeur coopérant avec une butée solidaire du corps de vérin.

Afin de bien faire comprendre l'invention, on va maintenant décrire, à titre d'exemple, en se référant aux figures jointes en annexe, un mode de réalisation du dispositif de sertissage suivant l'invention et son utilisation pour effectuer le sertissage d'une bague externe sur un raccord souple d'un circuit de refroidissement d'un véhicule automobile.

La figure 1 est une vue en coupe d'un raccord pour conduit souple d'un circuit de refroidissement, tel que décrit et revendiqué dans la demande de brevet FR-A-2.704.296.

Les figures 2A et 2B sont des vues en coupe axiale d'un dispositif de sertissage suivant un mode de réalisation de l'invention, en position desserrée et en position de sertissage, respectivement.

La figure 3 est une vue en coupe à plus grande échelle du bloc de sertissage amovible du dispositif de sertissage représenté sur la figure 2.

Sur la figure 1, on a représenté la partie d'extrémité d'un conduit souple engagé entre une bague externe et une bague interne, avant sertissage du conduit souple entre les deux bagues, par déformation de la bague externe, dans une installation de sertissage.

La partie d'extrémité du conduit souple et les bagues externe et interne constituent une partie des éléments du dispositif de jonction étanche décrit dans la demande de brevet français FR-A-2.704.296.

Le conduit souple 1 peut être un conduit en caoutchouc ou autre matière élastomère constituant une durit d'un circuit de refroidissement d'un véhicule automobile.

La bague externe 2 présente un diamètre intérieur sensiblement égal au diamètre nominal du conduit souple 1, à l'état non déformé, dans sa partie postérieure 2a à l'intérieur de laquelle le conduit souple 1 est engagé jusqu'à venir en butée sur des pattes ou ergots 3 constitués chacun par une partie de la paroi de la bague 2 repoussée vers l'intérieur.

La bague interne 4 présente un diamètre sensiblement égal au diamètre intérieur nominal du conduit souple à l'état non déformé, dans sa partie qui est engagée à l'intérieur du conduit souple 1.

La bague interne 4 comporte un logement dans lequel est disposé un joint d'étanchéité 5.

Sur la figure 1, on a représenté le conduit souple 1 et les bagues 2 et 4 dans leur position avant sertissage du conduit souple 1 entre les bagues 2 et 4, par déformation en compression radiale de la bague externe 2, dans sa zone antérieure 2a engagée sur la surface extérieure du conduit souple 1.

Les efforts de compression radiale nécessaires pour effectuer le sertissage de la bague externe 2 ont été représentés de manière conventionnelle par les flèches 7.

La position de la surface interne de la partie 2a de la bague 2 après sertissage a été représentée sur la figure 1, par les lignes 2'a en pointillés.

Comme décrit dans la demande de brevet français FR-A-2.704.296, après sertissage de la bague externe 2 sur l'extrémité du conduit souple 1 en appui sur la bague interne 4, une agrafe est engagée dans les fentes telles que 6 traversant la paroi de la bague externe 2 suivant une partie de sa circonférence.

L'ensemble constitué par l'extrémité du conduit souple, les bagues 2 et 4 fixées par sertissage et l'agrafe introduite dans les fentes 6 est engagé sur la partie d'extrémité d'un embout rigide comportant une partie en saillie radiale vers l'extérieur qui est destinée à coopérer avec l'agrafe pour assurer la retenue de la bague externe 2 sur l'embout rigide. Le joint d'étanchéité 5 vient en appui sur la surface extérieure de l'embout rigide, de manière à assurer une jonction étanche.

Les circuits de refroidissement des véhicules automobiles de conception moderne sont soumis en service, à une pression interne du fluide de refroidissement qui est largement supérieure à la pression atmosphérique, cette pression étant toutefois généralement inférieure à 4 bars, la température correspondante du fluide de refroidissement étant de l'ordre de 117°C.

Il est donc nécessaire d'assurer une jonction résistante et parfaitement étanche entre les conduits souples du circuit de refroidissement et les embouts de raccordement qui sont par exemple solidaires du radiateur du véhicule. Pour assurer une parfaite sécurité de la jonction, il est nécessaire que le sertissage de la bague externe sur le conduit souple en appui sur la bague interne soit réalisé de manière à assurer une parfaite tenue lorsque le circuit de refroidissement est soumis à sa pression de service.

On connaît des machines de sertissage permettant l'assemblage de tuyauteries flexibles à des pièces métalliques annulaires, ces tuyauteries devant résister à de très fortes pressions de l'ordre de 50 à 200 bars. Ces dispositifs de sertissage qui sont amenés à répondre à un problème tout-à-fait différent de celui du sertissage des conduits des circuits de refroidissement de moteur de véhicule automobile sont peu adaptés au sertissage de pièces telles que représentées sur la figure 1.

Les machines connues sont rarement adaptées au cas du sertissage de conduits souples tels que des conduits de circuit de refroidissement de moteur.

En outre, les machines connues sont difficilement adaptables à la production de pièces pouvant présenter des diamètres variables.

Sur les figures 2A et 2B, on a représenté un dispositif de sertissage désigné de manière générale par le repère 10 qui peut être associé à une installation de montage telle que décrite dans le FR-A-2.704.296 et qui est adapté pour le sertissage de la bague externe d'un dispositif de jonction tel que représenté sur la figure 1.

Le dispositif 10 comporte un bâti fixe 11 qui peut être constitué par une partie du bâti de l'installation de montage, un bloc de sertissage 12 amovible comportant des mors de sertissage mobiles et un vérin 13 de déplacement des mors du bloc de sertissage entre une position desserrée et une position serrée de sertissage, par l'intermédiaire d'un moyen d'actionnement 14 de forme annulaire.

Sur la figure 2A, les éléments du dispositif 10 ont été représentés dans la position d'ouverture des mors et sur la figure 2B, dans la position de sertissage par serrage des mors.

Le vérin d'actionnement 13 comporte une tige de vérin 15 de forme tubulaire qui est fixée sur le bâti 11 et qui porte le piston 16 du vérin monté à l'intérieur d'une chambre 17 ménagée à l'intérieur du corps de vérin 18 de forme annulaire.

La tige de vérin 15 de forme tubulaire comporte deux paliers de guidage 19a et 19b dans son alésage interne. Un manchon écrou 20 est vissé en 19c au bloc de sertissage amovible 12, de telle sorte que le manchon écrou 20 et la tige de vérin 15 soient rigidement solidaires du bâti 11.

Le piston 16 est vissé sur une partie filetée de la surface extérieure de la tige de vérin 15 jusqu'à venir en butée sur une partie annulaire en saillie de la tige de vérin, de telle sorte que le piston 16 se trouve fixé sur la tige de vérin 15 et solidaire du bâti 11. L'étanchéité entre le piston 16 et la tige de vérin 15 est assurée par un joint torique 21.

Le piston 16 est monté étanche dans la chambre 17 ménagée à l'intérieur du corps de vérin 18, grâce à des joints segments 22.

Le corps de vérin 18 est monté glissant et étanche sur la tige de piston 15, par l'intermédiaire de joints d'étanchéité 23, 23' et de bagues de glissement 24 et 24' et sur le piston 16, par l'intermédiaire des joints segments 22, à l'intérieur de la chambre 17.

Le corps de vérin 18 est constitué de trois parties 18a, 18b, 18c rapportées et fixées les unes sur les autres par l'intermédiaire de vis. Les parties 18a et 18b du corps de vérin 18 délimitent entre elles la chambre de vérin 17 dans laquelle est monté le piston 16.

Le moyen 14 d'actionnement des mors du bloc de sertissage 12 est fixé par des vis à l'extrémité extérieure de la partie 18c du corps de vérin 18, c'est-à-dire à l'opposé du bâti fixe 11 et de la chambre 17.

Sur la partie 18b du corps de vérin 18 sont fixés des ajutages 25a et 25b d'alimentation et de purge des deux parties 17a et 17b de la chambre 17 du vérin, de part et d'autre du piston 16.

On va maintenant décrire, en se référant à l'ensemble des figures 2A, 2B et 3, le bloc de sertissage 12 qui comporte un support de mors 26 de forme tubulaire sur lequel huit mors tels que 27a et 27b sont montés dans des positions situées à 45° les unes des autres autour de l'axe du support tubulaire 26. Les mors tels que 27a et 27b sont montés mobiles dans des directions radiales par rapport au support tubulaire 26, grâce à des glissières respectives 28a et 28b fixées sur une pièce de support 29 fixée par l'intermédiaire d'un écrou 29' vissé sur le support tubulaire 26.

Les mors tels que 27a et 27b comportent d'autre part une échancrure qui est engagée pour le guidage du mors correspondant sur une partie en saillie 27c du support tubulaire 26. Les mors 27a et 27b sont ainsi parfaitement guidés pendant leur déplacement dans une direction radiale, soit en direction de l'axe du support 26, soit dans le sens opposé.

Les mors 27a et 27b sont susceptibles de se déplacer dans la direction radiale entre une position desserrée représentée sur la figure 2A et une position correspondant à la fin d'une opération de sertissage, représentée sur la figure 2B.

Les mors 27a et 27b comportent des parties de sertissage respectivement 30a et 30b en saillie vers l'intérieur, en direction de l'axe du support 26. Le sertissage de la bague externe telle que représentée sur la figure 1 est réalisé par les surfaces d'appui parallèles à l'axe du support tubulaire 26 dirigées vers l'intérieur, des parties de sertissage 30a et 30b.

Entre le support 26 et la surface intérieure des mors tels que 27a et 27b, au fond de l'échancrure de guidage, sont disposés des moyens de rappel élastique 31 qui sont comprimés, lorsque les mors tels que 27a et 27b se déplacent vers l'intérieur vers la position de sertissage représentée sur la figure 2B et qui permettent, du fait de leur élasticité, le retour des mors 27a et 27b dans leur position desserrée telle que représentée sur la figure 2A, à l'issue de l'opération de sertissage.

Les mors peuvent également être rappelés en position desserrée par des ressorts intercalés entre les mors.

A l'une des extrémités du support tubulaire 26 est fixée, entre les mors tels que 27a et 27b, une manchette 32 de réception d'une bague externe à sertir sur un conduit souple.

Le support 26 comporte une partie filetée 33 et une rainure d'arrêt en rotation 34.

Le support 26 est fixé sur le bâti 11, par l'intermédiaire du manchon écrou 20 qui comporte une partie taraudée à son extrémité éloignée du bâti qui peut être vissée sur la partie filetée 33 du support 26 qui est bloqué en rotation autour de son axe par l'intermédiaire d'une clé 35 ou clavette engagée dans une échancrure de la tige de vérin 15 et dans la rainure 34 du support 26.

La tige de vérin 15, le manchon écrou 20 et le support tubulaire 26 sont disposés de manière coaxiale, leur axe commun 36 étant également l'axe d'actionnement du vérin hydraulique 13.

Les mors tels que 27a et 27b comportent une surface d'actionnement externe respective 37a et 37b de forme tronconique destinée à coopérer avec une surface tronconique interne du moyen d'actionnement 14 de forme annulaire solidaire de la partie d'extrémité de la partie 18c du corps de vérin 18.

Lors des déplacements du corps de vérin 18 par rapport à la tige de vérin 15 et au piston 16, la surface d'actionnement interne du moyen d'actionnement annulaire 14 se déplace par glissement sur les surfaces d'actionnement telles que 37a et 37b des mors de sertissage.

Le glissement des surfaces d'actionnement correspondantes les unes sur les autres est facilité par un dispositif de lubrification 38 permettant d'envoyer un lubrifiant sur les surfaces d'actionnement tronconiques par l'intermédiaire d'un canal 39 de direction sensiblement radiale.

Un ou plusieurs capteurs d'effort 40 sont disposés entre des pièces d'appui 41 et 42 intercalées entre le support 29 des mors tels que 27a et 27b et la tige de vérin 15.

Les pièces d'appui 41 et 42 bloquent par serrage le ou les capteurs de force par l'intermédiaire d'une pièce filetée 44 vissée sur la tige du vérin 15.

En outre la pièce filetée 44 permet d'obtenir une précontrainte axiale du capteur d'effort 40, précontrainte nécessaire à son fonctionnement.

Un capteur de déplacement 43 est fixé sur la partie supérieure du bâti 11 et comporte une tige de palpeur 43a en contact avec une butée 45 fixée par une vis sur la partie arrière du corps de vérin 18.

Les capteurs 40 et 43 permettent de déterminer les efforts et déplacements mis en jeu pendant le sertissage et donc de contrôler de manière très précise l'opération de sertissage.

On va maintenant décrire, en se référant aux figures 2A, 2B et 3, une opération de sertissage d'un tuyau souple tel que le tuyau souple 1 entre une bague externe 2 et une bague interne 4, comme représenté sur la figure 1.

Dans un premier temps, une bague externe telle que la bague 2 est introduite à l'intérieur de la manchette de réception 32 dont le diamètre intérieur est sensiblement égal au diamètre extérieur de la bague externe 2 dans sa partie d'introduction du tuyau souple 1.

Une mise en place satisfaisante de la bague externe 2 dans la direction axiale est assurée par la mise en butée de l'extrémité intérieure de la bague 2 sur la face antérieure du support 26. L'extrémité postérieure 2a de la bague externe 2 destinée à recevoir le tuyau souple 1 est alors en saillie à l'avant de la manchette de réception 32, entre les parties en saillie des mors de sertissage tels que 27a et 27b.

Un tuyau souple tel que 1 est amené et introduit, de préférence de manière automatique, à l'intérieur de la partie postérieure de la bague externe 2, par l'extrémité antérieure du dispositif de sertissage 10, entre les mors tel que 27a et 27b.

En fin d'introduction et de mise en place, l'extrémité du conduit souple 1 vient en butée sur les ergots 3 de la bague externe 2 repliés vers l'intérieur.

Une bague interne telle que 4, éventuellement équipée d'un joint 5, peut être introduite à l'intérieur de l'alésage du manchon écrou 20, par l'extrémité postérieure du dispositif de sertissage 10 et poussée à l'intérieur de l'alésage du manchon écrou 20 et du support 26, jusqu'à venir s'engager à l'intérieur de l'extrémité du tuyau souple 1, de la manière représentée sur la figure 1.

Cette opération d'introduction et de mise en place de la bague interne 4 est réalisée de préférence de manière automatique. Elle peut être réalisée à l'aide d'un support de bague interne, le support traversant le manchon écrou 20 et le bloc de sertissage 12.

La mise en place de la bague interne 4 peut aussi être réalisée de manière automatique en dehors de la tête de sertissage et du dispositif décrit, à l'intérieur du conduit souple 1, avant son introduction à l'intérieur de la partie postérieure de la bague externe 2.

Le dispositif est alors prêt pour réaliser le sertissage proprement dit.

On alimente la partie 17a de la chambre 17 du vérin 13 située à l'arrière du piston 16 en fluide hydraulique, de façon que le corps de vérin 18 se déplace vers l'arrière entre sa position représentée sur la figure 2A et sa position représentée sur la figure 2B.

Pendant le déplacement du corps de vérin 18, le fluide hydraulique contenu dans la partie 17b de la chambre 17 située à l'avant du piston 16 est chassé par l'intermédiaire de l'ajutage 25a.

Le déplacement vers l'arrière du corps de vérin 18 et du moyen d'actionnement 14 de forme annulaire produit un déplacement dans des directions radiales et vers l'intérieur, c'est-à-dire vers l'axe 36 du support 26, des mors 27a et 27b et en particulier de leur partie de sertissage en saillie vers l'intérieur.

Les parties de sertissage des mors 27a et 27b en saillie vers l'intérieur viennent en contact avec la partie postérieure de la bague externe 2 et exercent des forces de compression sur cette partie postérieure, comme représenté par les flèches 7 sur la figure 1. Les forces de compression 7 de direction radiale provoquent une déformation de la partie postérieure 2a de la bague externe 2 suivant des secteurs successifs correspondant chacun à un mors de sertissage, de sorte que la surface intérieure de la partie postérieure de la bague 2 s'enfonce à l'intérieur de la matière souple du conduit 1 comme représenté par la ligne en pointillés 2'a sur la figure 1.

Le sertissage du conduit souple 1 est assuré par compression de ce conduit entre la bague externe déformée et la bague interne. Au cours du sertissage, l'effort exercé par les mors tels que 27a et 27b sur la bague externe 2 et sur le conduit souple 1 peut être mesuré et enregistré par le capteur d'effort 40. Le déplacement des mors qui est proportionnel au déplacement du corps de vérin 18 peut être également mesuré et enregistré grâce au capteur de déplacement 43.

L'opération de sertissage est ainsi parfaitement contrôlée.

Avant de réaliser des opérations de sertissage en série sur des pièces identiques, on peut effectuer un préréglage du dispositif de sertissage en déterminant de manière précise la force et le déplacement à mettre en oeuvre pendant l'opération de sertissage pour réaliser une fixation satisfaisante du conduit souple entre les bagues externe et interne.

On réalise pour cela des essais de qualification tels que des essais de tenue à la pression à chaud et à froid du raccord obtenu et des mesures d'effort à l'arrachement du conduit souple, sur différents raccords réalisés sous un effort de sertissage et avec un déplacement qui ont été mesurés. On peut ainsi définir pour une fabrication donnée, les conditions idéales de sertissage.

En effet, les efforts et déplacements nécessaires pour la mise en oeuvre d'un sertissage de bonne qualité dépendent de différents paramètres relatifs aux éléments du raccord à réaliser. Ces paramètres sont en particulier relatifs à la malléabilité de la bague externe métallique à sertir qui caractèrise l'aptitude à la déformation plastique de la bague externe lors du sertissage, à la structure du raccord souple à assembler, à l'épaisseur et aux variations d'épaisseurs des conduits souples dépendant de la technique de fabrication des conduits souples, par exemple par extrusion et aux caractéristiques de compression du matériau constituant le conduit souple.

Lorsqu'on a déterminé l'effort de sertissage et le déplacement correspondant à des conditions idéales pour la fabrication à entreprendre, on démarre la fabrication et on règle les conditions d'alimentation du vérin pour obtenir l'effort de sertissage voulu. Ce réglage peut être réalisé de manière manuelle en surveillant la valeur affichée par le capteur d'effort 40 ou encore de manière totalement automatique en utilisant des moyens de commande électronique du vérin reliés au capteur d'effort 40.

Le capteur de déplacement 43 permet de déterminer la position du corps de vérin 18 en fin de course de sertissage. Le capteur de force commande l'arrêt du sertissage, lorsque la valeur de consigne préalablement introduite, est atteinte en inversant le sens d'alimentation du vérin hydraulique 13. Le corps de vérin 18 revient alors vers l'avant et les mors 27a et 27b sont rappelés dans des directions radiales vers l'extérieur par les dispositifs élastiques de rappel 31.

Le capteur de déplacement permet de vérifier si la corrélation force et déplacement est correcte par rapport aux résultats obtenus lors de la mise au point.

Le raccord assemblé est éjecté, de préférence de manière automatique, par la partie antérieure du dispositif de sertissage 10.

Le dispositif de sertissage est prêt pour l'opération suivante de sertissage qui peut être réalisée de la façon décrite plus haut.

A la fin d'une fabrication, pour réaliser le sertissage de pièces présentant des caractéristiques différentes de celles de la première fabrication, on peut réaliser de nouvelles opérations d'étalonnage et de réglage pour obtenir les efforts et déplacements nécessaires à la nouvelle fabrication.

Dans le cas où les diamètres des pièces à sertir sont sensiblement différents d'une fabrication à la suivante, il peut être nécessaire de changer les mors de sertissage portés par le support 26.

On effectue alors un changement complet du bloc de sertissage 12 constitué par le support 26 et les mors tels que 27a et 27b.

Ce changement peut être réalisé de manière très rapide en démontant la pièce d'actionnement 14 par simple dévissage des vis de liaison à la partie antérieure 18c du corps de vérin 18.

On dévisse alors le manchon écrou 20 pour libérer le bloc de sertissage 12. Le bloc de sertissage 12 peut alors être extrait par simple traction dans la direction axiale 36, dans la mesure où la clé 35 est montée à glissement dans la rainure 34 assurant la retenue en rotation du support 26.

Un bloc de sertissage de remplacement adapté aux nouvelles cotes des pièces est alors introduit dans le dispositif 10, de manière que sa rainure 34 vienne s'engager sur la clé 35 de la tige de vérin 15.

Le manchon écrou 20 est remis en place par vissage à l'intérieur de l'alésage de la tige de vérin 15 et sur la partie filetée du support 26 du bloc de sertissage de remplacement.

Le moyen d'actionnement annulaire 14 est alors remis en place et fixé par des vis sur la partie d'extrémité antérieure du corps de vérin 18.

Le changement d'outillage de sertissage est donc extrêmement rapide et ne suppose aucun réglage autre que l'étalonnage habituel des conditions de sertissage pour réaliser une nouvelle fabrication.

Le dispositif suivant l'invention permet donc une adaptation très rapide à des fabrications concernant des pièces de diamètres différents.

En outre, ce dispositif présente une très grande précision et permet de réaliser le sertissage dans des conditions parfaitement définies, pour assurer des caractéristiques voulues des pièces serties.

L'invention ne se limite pas au mode de réalisation qui a été décrit, mais comprend tous les modes de réalisation qui ne sortent pas du cadre de l'invention telle que revendiquée.

C'est ainsi qu'on peut envisager d'utiliser des blocs de sertissage comportant un nombre variable de mors dont les formes peuvent être sensiblement différentes des formes décrites et représentées.

De même, la structure du vérin et de la pièce d'actionnement peut être sensiblement différente de celles qui ont été décrites.

On peut utiliser tout type de capteur pour mesurer les efforts et déplacements au cours du sertissage.

Enfin, l'invention s'applique non seulement au cas de la réalisation de raccords pour circuit de refroidissement de véhicule automobile mais encore pour réaliser tout sertissage d'une bague métallique sur un corps cylindrique, dans toute forme d'industries.

## Revendications

1. Dispositif de sertissage d'une bague métallique (2) sur un corps cylindrique (1), adaptable en diamètre, comprenant un bâti fixe (11), un bloc de sertissage (12) comportant lui-même un support de mors (26), au moins deux mors (27a, 27b) montés mobiles sur le support (26), en direction l'un de l'autre pour effectuer le sertissage et en sens inverse pour le desserrage des mors (27a, 27b), le support (26) constituant avec les mors (27a, 27b) un bloc de sertissage amovible et un vérin (13) de déplacement des mors (27a, 27b) pour réaliser le sertissage, par l'intermédiaire d'un moyen d'actionnement (14) comportant une surface d'actionnement destinée à venir en prise avec une surface correspondante (37a, 37b) des mors (27a, 27b) pour leur déplacement dans la direction radiale du support (26), caractérisé par le fait que le vérin (13) de déplacement des mors (27a, 27b) comporte un corps de vérin (18) de forme tubulaire mobile et un piston (16) solidaire d'une tige de vérin (15) fixée sur le bâti (11), le corps de vérin (18) délimitant une chambre (17) dans laquelle est engagé le piston (16) et étant monté glissant sur le piston (16) et sur la tige de vérin (15),
que le support (26) des mors (27a, 27b) de sertissage de forme générale cylindrique est fixé sur le bâti (11) de manière amovible, dans l'alignement axial de la tige de vérin (15),
que le moyen d'actionnement (14) des mors (27a, 27b) est fixé de manière amovible à une extrémité du corps de vérin (18), pour le déplacement des mors (27a, 27b) dans la direction radiale du support (26), par déplacement du corps de vérin (18) dans la direction axiale, et
qu'il comporte de plus un capteur d'efforts (40) intercalé, dans un espace de direction axiale, entre le bloc de sertissage (12) et la tige de vérin (15) et un capteur de déplacement (43) fixé sur le bâti fixe (11) comportant un élément palpeur (43a) coopérant avec une butée (45) solidaire du corps de vérin (18).

2. Dispositif de sertissage suivant la revendication 1, caractérisé par le fait que la tige de vérin (15) est réalisée sous forme tubulaire et qu'un manchon écrou (20) de forme tubulaire est monté à l'intérieur de la tige de vérin (15) et comporte à une extrémité, une partie interne taraudée (19a) pour la fixation d'une partie filetée (33) du support (26) des mors (27a, 27b), l'alésage intérieur du manchon écrou (20) et l'alésage intérieur du support (26) réalisé sous forme tubulaire se trouvant dans le prolongement l'un de l'autre.

3. Dispositif suivant la revendication 2, caractérisé par le fait que le support tubulaire (26) des mors (27a, 27b) comporte une rainure (34) dans sa surface externe, pour l'engagement d'une clé de blocage en rotation (35) engagée et fixée dans la tige de vérin (15).

4. Dispositif suivant l'une quelconque des revendications 1 à 3, caractérisé par le fait que le moyen d'actionnement (14) des mors (27a, 27b) est de forme annulaire et comporte une surface intérieure de forme sensiblement tronconique, les mors (27a, 27b) comportant des surfaces d'actionnement correspondantes (37a, 37b) de forme tronconique sur leur surface externe.

5. Dispositif suivant l'une quelconque des revendications 1 à 4, caractérisé par le fait que les mors (27a, 27b) comportent une partie de sertissage (30a, 30b) en saillie vers l'intérieur, c'est-à-dire vers l'axe (36) du support (26).

6. Dispositif suivant l'une quelconque des revendications 1 à 5, caractérisé par le fait que le support (26) des mors (27a, 27b) comporte une manchette (32) de réception d'une bague métallique (2) à l'une de ses extrémités disposée entre les mors (27a, 27b).

7. Dispositif suivant la revendication 1, caractérisé par le fait que le capteur d'efforts (40) est intercalé entre la tige de vérin (15) et au moins une pièce d'appui (41, 42) bloquée par une pièce filetée (44) elle-même en appui contre le support (26) des mors (27a, 27b) assurant la précontrainte du capteur d'effort (40).

8. Dispositif suivant l'une quelconque des revendications 1 à 7, caractérisé par le fait que le moyen d'actionnement (14) des mors (27a, 27b) est fixé par des vis sur une partie d'extrémité (18c) du corps de vérin (18).

9. Utilisation d'un dispositif suivant l'une quelconque des revendications 1 à 7, pour la fixation d'une extrémité d'un conduit souple (1) d'un moteur de véhicule automobile entre une bague interne (4) et une bague externe (2) qui est déformée par sertissage sur le tuyau souple (1).

## Claims

1. Device for crimping a metallic ring (2) to a cylindrical body (1), of adjustable diameter, comprising a fixed frame (11), a crimping unit (12) itself comprising a jaw support (26), at least two jaws (27a, 27b) mounted to move on the support (26), towards each other in order to carry out the crimping and in the opposite direction for the release of the jaws (27a, 27b), the support (26) constituting with the jaws (27a, 27b) a removable crimping unit and a jack (13) for moving the jaws (27a, 27b) in order to carry out the crimping, through the intermediary of actuating means (14) comprising an actuating surface intended to come into engagement with a corresponding surface (37a, 37b) of the jaws (27a, 27b) for their movement in the radial direction of the support (26), characterized by the fact that the jack (13) for moving the jaws (27a, 27b) comprises a movable jack body (18) of tubular shape and a piston (16) integral with a jack rod (15) fixed to the frame (11), the jack body (18) defining a chamber (17) in which the piston (16) is engaged and mounted to slide on the piston (16) and on the jack rod (15), that the support (26) for the crimping jaws (27a, 27b) of general cylindrical shape is fixed to the frame (11) in a detachable manner, in axial alignment with the jack rod (15), that the means (14) for actuating the jaws (27a, 27b) are detachably fixed to one end of the jack body (18), for the movement of the jaws (27a, 27b) in the radial direction of the support (26), by movement of the jack body (18) in the axial direction and that in addition it comprises a force sensor (40) interposed, in a space of axial direction, between the crimping unit (12) and the jack rod (15) and a movement sensor (43) fixed to the fixed frame (11) comprising a feeler member (43a) cooperating with an abutment (45) integral with the jack body (18).

2. Crimping device according to Claim 1, characterized by the fact that the jack rod (15) is made in a tubular shape and that a nut sleeve (20) of tubular shape is mounted inside the jack rod (15) and comprises at one end, a tapped internal part (19a) for fixing a threaded part (33) of the support (26) for the jaws (27a, 27b), the internal bore of the nut sleeve (20) and the internal bore of the support (26) constructed in a tubular shape forming an extension (1) of the other.

3. Device according to Claim 2, characterized by the fact that the tubular support (26) for the jaws (27a, 27b) comprises a groove (34) in its outer surface, for the engagement of a key (35) for preventing rotation, engaged and fixed in the jack rod (15).

4. Device according to one of Claims 1 to 3, characterized by the fact that the means (14) for actuating the jaws (27a, 27b) are of annular shape and comprise an inner surface of substantially frustoconical shape, the jaws (27a, 27b) comprising corresponding actuating surfaces (37a, 37b) of frustoconical shape on their outer surface.

5. Device according to one of Claims 1 to 4, characterized by the fact that the jaws (27a, 27b) comprise a crimping part (30a, 30b) projecting inwards, i.e. towards the axis (36) of the support (26).

6. Device according to one of Claims 1 to 5, characterized by the fact that the support (26) for the jaws (27a, 27b) comprises a sleeve (32) for receiving a metal ring (2) at one of its ends disposed between the jaws (27a, 27b).

7. Device according to Claim 1, characterized by the fact that the force sensor (40) is interposed between the jack rod (15) and at least one support member (41, 42) locked by a threaded part (44) itself in abutment against the support (26) for the jaws (27a, 27b) ensuring the pre-stressing of the force sensor (40).

8. Device according to one of Claims 1 to 7, characterized by the fact that means (14) for actuating the jaws (27a, 27b) are fixed by screws to an end part (18c) of the jack body (18).

9. Use of a device according to one of Claims 1 to 7, for fixing one end of a flexible conduit (1) of an automobile vehicle engine between an inner ring (4) and an outer ring (2) which is deformed by crimping on the flexible pipe (1).

## Patentansprüche

1. Vorrichtung zum Aufpressen eines metallischen Ringes (2) auf einen zylindrischen Körper (1), die hinsichtlich des Durchmesser anpaßbar ist, bestehend aus einer festen Halterung (11), einem Aufpreßblock (12), selbst enthaltend eine Stütze für die Spannbacken (26), mindestens zwei Spannbacken (27a, 27b), die beweglich auf der Stütze (26) in Richtung zueinander, um das Aufpressen durchzuführen, und in umgekehrte Richtung, um die Spannbacken (27a, 27b) zu lösen, montiert sind, wobei die Stütze (26) mit den Spannbacken (27a, 27b) einen abnehmbaren Aufpreßblock bildet, und einem Zylinder (13) zum Verschieben der Spannbacken (27a, 27b), um das Aufpressen durchzuführen, mit Hilfe eines Betätigungsmittels (14), das eine Betätigungsfläche aufweist, die dazu bestimmt ist, mit einer entsprechenden Fläche (37a, 37b) der Spannbacken (27a, 27b) für deren Verschiebung in die Radialrichtung der Stütze (26) in Berührung zu kommen, dadurch gekennzeichnet, daß der Zylinder (13) zur Verschiebung der Spannbacken (27a, 27b) einen beweglichen Zylinderkörper (18) in Röhrenform und einen Kolben (16) umfaßt, der mit einer Zylinderstange (15) verbunden ist, die auf der Halterung (11) befestigt ist, wobei der Zylinderkörper (18) eine Kammer (17) begrenzt, in die der Kolben (16) eingreift, und gleitend auf dem Kolben (16) und auf der Zylinderstange (15) montiert ist,
daß die Stütze (26) der Spannbacken (27a, 27b) zum Aufpressen allgemeiner zylindrischer Form auf der Halterung (11) abnehmbar in der Axialausrichtung der Zylinderstange (15) montiert ist,
daß das Mittel (14) zur Betätigung der Spannbacken (27a, 27b) abnehmbar an einem Ende des Zylinderkörpers (18) montiert ist, zur Verschiebung der Spannbacken (27a, 27b) in die Radialrichtung der Stütze (26) durch Verschiebung des Zylinderkörpers (18) in die Axialrichtung, und
daß sie ferner einen Kraftmeßsensor (40), der in einem Raum axialer Richtung zwischen dem Aufpreßblock (12) und der Zylinderstange (15) angeordnet ist, und einen Verschiebesensor (43) umfaßt, der auf der festen Halterung (11) befestigt ist, bestehend aus einem Fühlelement (43a), das mit einem Anschlag (45) zusammenwirkt, der mit dem Zylinderkörper (18) verbunden ist.

2. Aufpreßvorrichtung nach Anspruch 1, dadurch gekennzeichnet, daß die Zylinderstange (15) in Röhrenform ausgeführt ist und daß eine Manschettenmutter (20) in Röhrenform im Inneren der Zylinderstange (15) montiert ist und an einem Ende einen inneren Gewindeteil (19a) für die Befestigung eines Gewindeteils (33) der Stütze (26) der Spannbacken (27a, 27b) umfaßt, wobei die Innenöffnung der Manschettenmutter (20) und die Innenöffnung der Stütze (26), die in Röhrenform ausgeführt ist, in der Verlängerung voneinander angeordnet sind.

3. Vorrichtung nach Anspruch 2, dadurch gekennzeichnet, daß die röhrenförmige Stütze (26) der Spannbacken (27a, 27b) eine Nut (34) in ihrer Außenfläche für das Eingreifen eines Schlüssels zur Drehfeststellung (35) umfaßt, welcher in der Zylinderstange (15) angeordnet und befestigt ist.

4. Vorrichtung nach einem der Ansprüche 1 bis 3, dadurch gekennzeichnet, daß das Mittel zur Betätigung (14) der Spannbacken (27a, 27b) ringförmig ist und eine Innenfläche von im wesentlichen kegelstumpfartiger Form aufweist, wobei die Spannbacken (27a, 27b) entsprechende Betätigungsflächen (37a, 37b) kegelstumpfartiger Form auf ihrer Außenfläche aufweisen.

5. Vorrichtung nach einem der Ansprüche 1 bis 4, dadurch gekennzeichnet, daß die Spannbacken (27a, 27b) einen Aufpreßteil (30a, 30b) umfassen, der nach innen, d.h. zu der Achse (36) der Stütze (26) hin, vorspringt.

6. Vorrichtung nach einem der Ansprüche 1 bis 5, dadurch gekennzeichnet, daß die Stütze (26) der Spannbacken (27a, 27b) eine Manschette (32) zur Aufnahme eines metallischen Ringes (2) an einem ihrer Enden, das zwischen den Spannbacken (27a, 27b) angeordnet ist, umfaßt.

7. Vorrichtung nach Anspruch 1, dadurch gekennzeichnet, daß der Kraftmeßsensor (40) zwischen der Zylinderstange (15) und mindestens einem Auflagerteil (41, 42) angeordnet ist, der durch einen Gewindeteil (44) festgestellt wird, der selbst an der Stütze (26) der Spannbacken (27a, 27b) anliegt und die Vorspannung des Kraftmeßsensors (40) gewährleistet.

8. Vorrichtung nach einem der Ansprüche 1 bis 7, dadurch gekennzeichnet, daß das Mittel (14) zur Betätigung der Spannbacken (27a, 27b) durch Schrauben auf einem Endteil (18c) des Zylinderkörpers (18) befestigt ist.

9. Verwendung einer Vorrichtung nach einem der Ansprüche 1 bis 7 zur Befestigung eines Endes eines elastischen Rohres (1) eines Kraftfahrzeugmotors zwischen einem inneren Ring (4) und einem äußeren Ring (2), der durch Aufpressen auf das elastische Rohr (1) verformt wird.
